# FASCICULE DE BREVET EUROPEEN

(11) **EP 0 008 560 B1**
(45) Date de publication et mention de la délivrance du brevet: **17.02.1982**
(21) Numéro de dépôt: 79420036.0
(22) Date de dépôt: 27.07.1979
(51) Int. Cl.: B63H 9/10, F16B 7/00

(54) **Perfectionnement aux systèmes enrouleurs de focs**
Vorsegelroller mit Reffeinrichtung
System for reefing and furling stay sails

(30) Priorité: 04.08.1978 FR 7823656
(43) Date de publication de la demande: 05.03.1980
(73) Titulaire: Ingouf, Pierre, F-75013 Paris (FR)
(72) Inventeur: Ingouf, Pierre, F-75013 Paris (FR)
(74) Mandataire: Ropital-Bonvarlet, Claude

## Description

### Domaine technique

La présente invention concerne un perfectionnement aux dispositifs permettant d'établir une voile, et plus particulièrement un foc, ainsi que d'adapter la surface de ladite voile en fonction de la force du vent.

Dans la suite de la description, l'invention sera décrite plus particulièrement pour l'établissement, le maintien et le réglage d'un foc de voilier, mais il est évident que cela n'est pas limitatif et qu'elle concerne toutes les applications équivalentes.

### Technique antérieure

D'une manière générale, un foc ou similaire est maintenu entre le pont (point d'amure sur le pont) et le sommet du mât (point de drisse) par l'intermédiaire d'un étai sur lequel il est monté (endraillé).

Pour réduire la surface de la voilure et l'adapter à la force du vent, il est usuel de prendre des ris dans la grand'voile, et d'échanger les focs (voiles d'avant endraillées sur l'étai), ce qui nécessite des manoeuvres longues et pénibles.

Pour surmonter ces inconvénients, il a été proposé de réduire la surface de la voile en l'enroulant progressivement autour de sa bordure (bôme à rouleau) ou de son guindant (focs à rouleau).

Pour permettre l'enroulement d'un foc autour de son guindant, afin d'en modifier la surface, on utilise un appareiliage connu sous le nom »d'enrouleur de foc«.

Dans sa forme la plus simple et la plus ancienne, forme qui a été schématisée à la figure 1 annexée, l'enrouleur de foc comprend à sa base un tambour 1 assujetti au point d'armure 2 sur le pont par un émerillon E1 et au point de drisse 3 au sommet du mât. par un deuxième émerillon E2 entre lesquels le guindant 4 du foc 5 est étarqué. En exerçant une traction sur le câble 6 du tambour enrouleur 1, le foc 5 s'enroule progressivement autour de son guindant 4. Dans un dispositif plus perfectionné, le tambour 1 et l'émerillon E2 sont reliés par un étai tournant qui peut-être constitué par des segmens tubulaires placés bout à bout en entourant une âme étarquée entre le point d'armure et le point de drisse.

Dans des systèmes plus récents, l'étai tournant est muni d'une ou deux gorges, dans lesquelles le cordon de ralingue de la voile peut glisser. Ces gorges peuvent faire partie intégrante de l'étai tournant ou être apportées au moyen d'une gaine métallique ou plastique.

Avec ces systèmes à gorges, le foc peut être facilement enlevé lors des périodes de non utilisation.

Pour permettre de hisser le foc le long de l'étai tournant, tout en laissant à ce dernier la faculté d'être entraîné en rotation lorsque l'on désire modifier la surface de la voile par enroulement le long de son guindant solidarisé avec l'étai, diverses solutions sont actuellement utilisées.

Dans une forme de réalisation, acceptable sur les petits bateaux, mais qui est mal adaptée aux efforts d'étarquage exigés pour établir les grands focs, on se contente d'utiliser une drisse passant sur une poulie disposée sous l'émerillon E2 au sommet de l'étai tournant, l'extrémité de la drisse étant, après avoir hissé le foc, solidarisée (frappée) avec le tambour enrouleur solidaire de l'étai tournant.

Ceci est notamment la construction préconisée par le brevet US-A-3 980 036. Une telle construction ne procure pas entièrement satisfaction car il convient de prévoir, à l'extérieur ou à l'intérieur du mandrin, le passage et le guidage du brin de drisse courant le long de l'étai, afin de supprimer les claquements et de permettre un enroulement correct du foc. Il faut donc ménager une gorge spéciale dans le mandrin, ce qui complique et renchérit la construction tout en réduisant la résistance mécanique du mandrin. En outre, il faut retenir une drisse spéciale propre à cette fonction ainsi que des moyens individuels d'etarquage. Par ailleurs, il faut prévoir des moyens techniques d'étarquage à la base du mandrin, ces moyens devant permettre une rotation du mandrin sous tension de la drisse lorsqu'un enroulement ou désenroulement doit être effectué.

Cependant, sur les gros bateaux et ainsi que cela est illustré schématiquement à la fig. 2, pour hisser le foc 5 on fait en général appel aux drisses 7 usuelles du bateau passant sur une poulie 8 en tête de mât, les drisses étant manoeuvrées au moyen d'un whinch 9 disposé au pied du mât.

Par suite, dans ce système, la drisse 7 étant fixe, elle doit donc, pour ne pas s'enrouler autour de l'étai, être reliée au point de drisse du foc par un coulisseau à émerillon E3. Si ce mode de réalisation donne satisfaction, et permet d'assurer un bon étarquage de la voile tout en laissant la possibilité d'en réduire la surface par enroulement autour de son guindant, il nécessite l'utilisation de trois émerillons qui doivent présenter des caractéristiques mécaniques très élevées étant donné qu'ils doivent supporter la tension de l'étai avant, tension qui peut atteindre plusieurs tonnes ou au moins la tension du guindant qui, bien qu'étant plus faible, peut cependant atteindre plusieurs centaines de deca-Newtons (dN).

Par suite, ces émerillons pour fonctionner correctement doivent être équipés de roulements à billes, dont l'étanchéité reste précaire sur l'étrave d'un navire exposée aux projections d'eau salée et qui, très souvent, se grippent et rendent l'enrouleur inutilisable.

En vue de résoudre le problème ci-dessus, une autre disposition technique a été préconisée par le brevet US-A-3938460. Selon cette disposition, il est prévu de monter sur le mandrin tournant, constitué d'éléments tubulaires bout à bout, un coulisseau d'attache du point de drisse du foc. Le coulisseau porte un verrou articulé destiné à coopérer avec une crémaillère d'arrêt prévue à la partie supérieure du mandrin. Le verrou est associé à un organe de déverrouillage qui est du type à rochet à deux dents dont le profil et l'écartement sont choisis en fonction du pas des encoches de la crémaillère. Un tel rochet a pour fonction, lors de la progression ascendante commandée du coulisseau, d'effacer à chaque fois le verrou pour chaque cran successif et, lors d'une course descendante, de provoquer l'effacement permanent du verrou. Un tel rochet possède une position de point mort pour laquelle le verrou coopère avec un des crans de la crémaillère et réalise ainsi une immobilisation du coulisseau dans la position correspondante sur le mandrin.

Une telle disposition apparait séduisante car elle supprime apparemment les inconvénients des solutions connues et apporte une disposition de commande à distance pouvant être qualifiée de simple.

En pratique, il en est toutefois autrement. En effet, le verrou, le rochet et la crémaillère représentent des organes dont la coopération mutuelle exige une grande précision d'exécution. Outre le prix de revient élevé, on conçoit que l'usure de fonctionnement détruit rapidement la précision initiale d'exécution. Or, il est connu que les manoeuvres de tels organes par temps moyens ou gros imposent une grande fatigue à de tels organes mécaniques et qu'il en résulte une usure rapidement responsable d'un fonctionnement défectueux. Par ailleurs, la recherche de la position point mort du rochet exige une dextérité certaine ne pouvant s'appuyer sur aucune perception tactile véritable étant donné les conditions générales de manoeuvre sur un bateau et aussi la distance relativement grande séparant le poste de manoeuvre du point haut du mandrin. Il en résulte, fréquemment, des manoeuvres répétées et fatiguantes d'établissement d'un foc.

### Exposé de l'invention

L'objet de la présente invention est justement un dispositif simple, robuste et fiable, permettant la mise en place, le maintien, l'enroulement d'une voile, notamment d'un foc, le long de son guindant, afin d'en modifier la surface, dispositif qui surmonte les inconvénients des dispositifs antérieurs et permet notamment d'éliminer l'emploi de roulements à billes délicats et coûteux, tout en laissant la possibilité d'utiliser les drisses normales du bateau pour hisser et amener la voile associée audit dispositif.

D'une manière générale, le dispositif selon l'invention, pour la mise en place, le maintien et l'enroulement d'une voile de bateau, dispositif qui, dans la suite de la description sera également désigné par l'expression »enrouleur de foc«, est du type selon lequel la voile est assujettie à un mandrin tubulaire constitué par des segments tubulaires bout à bout et susceptible de tourner autour de l'étai fixe, le mandrin portant un coulisseau d'attache de voile capable d'être immobilisé en tête du mandrin par un verrou. Le mandrin comporte au moins une gorge dans laquelle le cordon de ralingue de la voile peut coulisser, ledit mandrin tournant étant associé à des moyens permettant de l'entraîner en rotation, tels qu'un tambour enrouleur, de façon à provoquer la réduction de la surface de la voile par enroulement sur la périphérie du mandrin.

Le dispositif selon l'invention se caractérise par le fait que le mandrin:
- est constitué par des segments tubulaires bout à bout qui sont emboîtés entre eux par manchon interne et qui définissent trois gorges extérieures comprises dans un angle au centre inférieur à 120° ,
- supporte en tête un verrou mobile escamotable à position normalement fermée,
- porte et guide un coulisseau associé à:
   des moyens de liaison avec la voile et de liaison temporaire avec une drisse de mât,
   des moyens statiques d'enclenchement avec le verrou,
   des moyens d'ouverture du verrou escamotable.

Dans un mode préférentiel de mise en oeuvre, le dispositif selon l'invention se caractérise par le fait que l'élément tubulaire comporte trois gorges parallèles, s'étendant sur toute sa longueur, sensiblement selon les génératrices, l'angle au sommet du secteur occupé par les trois gorges étant inférieur à environ cent vingt (120°) degrés, et les bords extérieurs desdites gorges servant d'élément de guidage et de maintien à un second coulisseau dit »coulisseau déclencheur« comportant des moyens aptes à provoquer l'ouverture du verrou escamotabie et, par suite, la libération du coulisseau porteur, ce second coulisseau entourant partiellement l'élément tubulaire de manière à laisser les gorges qu'il comporte apparentes et dégagées et étant disposé en-dessous du coulisseau porteur et pouvant être déplacé indépendamment de ce dernier le long de l'élément tubulaire.

De préférence, l'élément tubulaire conforme à l'invention est constitué par l'emmanchement d'éléments de courte longueur, autour de l'étai existant, la rotation de ces éléments autour de l'étai étant assurée avantageusement par des coussinets.

Dans ce mode de réalisation, notamment pour obtenier une bonne rigidité et un alignement parfait entre les gorges, l'assemblage des éléments tubulaires de courte longueur est obtenu par emmanchemant, chaque élément comportant, à l'une de ses extrémités, un manchon fendu, qui s'insère par enfoncement dans l'élément précédent, une nervure en relief étant prévue sur une génératrice intérieure de chaque élément, de manière à servir de guide aux manchons fendus.

Pour la commodité d'assemblage, les manchons fendus sont de préférence solidarisés à l'extrémité de chaque élément tubulaire, par exemple par collage ou tout autre moyen équivalent.

De plus, il est possible d'améliorer encore la rigidité de l'ensemble en insérant, entre deux éléments consécutifs, dans la gorge centrale, un verrou (pige) cylindrique, emmanché en force dans ladite gorge.

Par ailleurs, dans une variante, l'élément tubulaire peut être associé à des moyens permettant, lorsque l'on réduit la surface de la voile en l'entourant autour de la périphérie du mandrin, de compenser les surépaisseurs que peut présenter ladite voile (renfort des points de drisse et d'amure) de manière à obtenir constamment, par enroulement, une surface résiduelle rigoureusement plane. Ces moyens peuvent par exemple être constitués par un jonc, assujetti à la rainure centrale, en dehors de la (ou les) zone où la voile présente des surépaisseurs.

L'invention et les avantages qu'elle apporte, seront cependant mieux compris grâce à l'exemple de réalisation donné ci-après, à titre indicatif mais non limitatif, et qui est illustré par les schémas annexés.

### Brève description des dessins

Les fig. 1 et 2 illustrent schématiquement l'état de la technique examiné précédemment.

Les fig. 3 et 4 sont des vues générales montrant un dispositif conforme à l'invention, d'une part, lors de la mise en place de la voile (fig. 3) et, d'autre part, après cette mise en place (fig. 4).

La fig. 5 est une vue partielle, en coupe, montrant plus particulièrement la manière dont l'un des éléments de l'invention est monté sur un étai fixe.

Les fig. 6 et 11 sont des vues montrant un mode de réalisation d'un élément tubulaire formant mandrin tournant conforme à l'invention.

La fig. 12 est une perspective de l'un des éléments constitutifs de l'invention.

La fig. 13 est une vue en plan partie en coupe montrant l'élément selon la fig. 12.

La fig. 14 est une perspective illustrant un autre élément constitutif de l'objet de l'invention. La fig. 15 est une coupe-élévation partielle de l'élément selon la fig. 14.

La fig. 16 est une coupe montrant un organe de l'objet de l'invention.

La fig. 17 est une coupe-élévation montrant l'objet de l'invention dans un état particulier de fonctionnement.

Les fig. 18 et 19 sont des coupes partielles représentant deux phases particulières d'un état de fonctionnement de certains des organes de l'objet de l'invention.

La fig. 20 est une vue schématique montrant une caractéristique d'utilisation de l'invention.

La fig. 21 est une élévation d'un développement de l'invention.

La fig. 22 est une perspective montrant plus en détaille développement selon la fig. 21.

Les fig. 23 et 24 sont des coupes transversales montrant la mise en oeuvre du développement selon la fig. 21.

### Meilleure manière de réaliser l'invention

Ainsi que cela est illustré, notamment par les fig. 3 et 4, le dispositif selon l'invention, pour la mise en place, le maintien et l'enroulement d'une voile, est du type selon lequel la voile 10 est assujettie au point d'amure 11 sur le pont et au point de drisse 12 au sommet du mât 13 par l'intermédiaire d'un mandrin tournant présentant au moins une gorge, dans laquelle le cordon de ralinque de la voile 10 peut coulisser.

Ce mandrin tournant est associé à des moyens permettant de l'entraîner en rotation, tels qu'un tambour enrouleur 14 en soi connu, afin de provoquer l'enroulement de la voile 10 autour de la périphérie du mandrin tournant.

Le mandrin tournant est constitué par un élément tubulaire 15, rigide, monté libre en rotation autour d'un étai co-axial fixe reliant le point d'amure 11 sur le pont au point de drisse 12 au sommet du mât. Cet élément tubulaire 15 repose par sa partie inférieure sur une butée solidaire de l'étai fixe 16. Ainsi que cela est montré plus en détail à la fig. 5, l'élément tubulaire 15 est monté autour de l'étai fixe co-axial 16 et la butée solidaire de cet étai fixe 16 est constituée, dans co mode de réalisation, par un palier 17, réalisé par exemple en acier inoxydable, solidaire de la chape du ridoir 18 et qui supporte un coussinet 19, par exemple en polyamide, dont le diamètre correspond au diamètre interne de l'élément tubulaire 15. Par ailleurs, ainsi qu'on peut le voir sur cette fig. 5, le tambour 14 permettant d'entraîner en rotation l'élément tubulaire 15 est constitué par deux flasques 20 et 21 crantés, dont dont l'un 20 est porté par l'extrémité tubulaire 15 et dont l'autre est fixé sur le premier. L'entraînement en rotation du tambour 14 est de préférence assuré par un va-et-vient de cordage 42 (fig. 6) maintenu en tension grâce à une poulie de renvoi 43 et à un tendeur élastique 44 solidaire du pont. Un tel mode de réalisation permet de réduire le volume du mécasisme d'entraînement.

La partie supérieure de l'élément tubulaire 15 présente un verrou escamotable 22, normalement en position fermée et constitué essentiellement par un crochet 23 soumis à l'action d'un organe de rappel.

L'élément tubulaire 15 sert de support et d'élément de guidage à un coulisseau porteur 24, comportant:
- des moyens de liaison avec le sommet de la voile 10,
- des moyens d'enclenchement avec le verrou escamotable 22,
- des moyens de liaison temporaire avec l'extrémité des drisses passant par le sommet du mât.

L'élément tubulaire 15 est associé à des moyens d'ouverture du verrou escamotable 22, ces moyens pouvant être constitués par un simple cordon de rappel. En pratique, ils sont formés par un second coulisseau 33 entourant partiellement l'élément tubulaire 15 de manière à laisser libres les gorges qu'il présente, ledit coulisseau 33 étant disposé au-dessous du coulisseau porteur 24 et présentant des moyens aptes à provoquer l'ouverture du verrou escamotable 22.

Ainsi que cela est représenté plus en détail aux fig. 7 et 11, dans un mode de réalisation préférentiel, l'élément tubulaire 15 est réalise à partir d'ensemble de courte longueur 15a et 15b, emmanchés les uns dans les autres, autour d'un étai fixe 16. La liaison de ces éléments les uns aux autres est obtenue au moyen de tubes fendus 34, servant de manchons d'assemblage entre les divers éléments 15a - 15b, ces éléments comportant une nervure 35 dont la largeur correspond à la largeur de la fente 36 des manchons 34. Un tel mode de réalisation permet d'avoir un alignement parfait des gorges 37, 38 et 39 que présente l'élément tubulaire 15.

Le rotation de l'élément tubulaire 15 autour de l'étai fixe 16 est assurée par l'intermédiaire de coussinets 40, par exemple à base de polyamide, tels que celui commercialisé sous la marque Rilsan (polyamide 11), ces coussinets étant insensibles à l'action de l'eau de mer. L'utilisation de tels coussinets est rendue possible grâce à l'invention, par le fait que l'élément tubulaire 15 ne supporte pas la tension de l'étai avant conserve à l'intérieur dudit élément tubulaire 15. Par suite, les coussinets 40 n'ont pratiquement aucune charge à supporter, le coussinet inférieur 19 supportant uniquement le poids du tube et celui de la voile (de l'ordre de quelques dizaines de kgs).

Ces coussinets 40 sont avantageusement réalisés en deux parties symétriques 40a-40b (fig. 10) et délimitent une rainure 41 correspondant à la vervure 35 du tube, ce qui permet de rendre ces éléments solidaires en rotation. Le montage de ces coussinets s'effectue en les plaçant de part et d'autre de l'étai 16 et en les repoussant à l'intérieur de chaque élément 15a-15b, notamment par le manchon fendu 34.

Un tel mode de réalisation permet d'obtenir un élément tubulaire présentant un diamètre suffisant et possédant un moment d'inertie élevé pour résister au vrillage lorsqu'il est soumis au couple de torsion appliqué à sa base par le tambour enrouleur 14.

Ainsi, il est possible de réaliser grâce à ce montage, un élément tubulaire de section cylindrique creuse, à parois minces, de quarante (40) millimètres de diamètre, à partir d'un alliage léger, pesant sept cent cinquante (750) grammes par mètre et supportant sans déformation permanente un couple de torsion de 29 da Nm. Par ailleurs, la réalisation de l'élément tubulaire 15 à partir d'éléments de courte longueur, portant sur une génératrice intérieure une nervure 35, assure un guidage précis des manchons fendus 34 et garantit la transmission du couple de torsion d'un élément à l'autre sans aucun jeu, tout en assurant la liberté de translation longitudinale requise pour un démontage éventuel des éléments.

Enfin, l'élément tubulaire 15 présente sur sa face externe trois gorges alignées côte à côte, 37, 38, 39. Ces gorges s'étendent sur toute la longueur et l'angle au sommet du secteur qu'elles occupent est de préférence inférieur à cent vingt (120°) degrés. Ces gorges, de manière connue, servent pour deux d'entre elles (37 et 39) au maintien du cordon de ralingue de la voile 10, la troisième (gorge centrale 38) étant une gorge de service utilisée, soit pour y faire introduire ou y faire circuler des accessoires (crayons d'assemblage et chargeurs oscillants), soit pour disposer, lorsque l'élément tubulaire 15 est réalisé à partir d'éléments de courte longueur, des tiges de jonction renforçant la liaison entre ces divers éléments.

Le coulisseau porteur 24, représenté à plus grande échelle aux fig. 12 et 13, est conformé pour envelopper l'élément tubulaire 15 sur lequel il est calé angulairement par les bords extérieurs des gorges 37 et 39. Le guidage du coulisseau 24 et son glissement libre sur l'élément tubulaire est assuré par une ou des garnitures ou coussinet 24a rapportés intérieurement et par exemple réalisés en une matière connue sous la marque de Rilsan ou Teflon. Comme dit précédemment le coulisseau porteur 24 comporte des moyens de liaison avec la voile, ces moyens étant constitués par un oeil allongé 25 s'étendant axialement à la périphérie extérieure du coulisseau 24. Les moyens d'enclenchement avec le verrou escamotable sont constitués par une gâche ou un mentonnet 27 surplombant une gâchette 26 comprenant une tête 26a et une queue 26b qui est libre de coulisser dans un alésage présenté par un bossage 26c s'étendant axialement à la périphérie extérieure du coulisseau 24 de façon opposée à l'oeil 25. La queue 26b fait normalement saillie à partir du bord périphérique inférieur du coulisseau 24. Les moyens de liaison temporaire avec l'extrémité d'une drisse sont de préférence constitués par le même oeil 25 mais il pourrait ètre prévu de faire comporter au coulisseau 24 un oeil propre à cette fonction.

Le coulisseau 33, dénommé dans ce qui suit coulisseau déclencheur, est constitué, comme cela apparait aux fig. 14 et 15 par une enveloppe ouverte axialement de manière à pouvoir être enfilée sur l'élément tubulaire 15 tout en dégageant les gorges 37 à 39. L'ouverture axiale de l'enveloppe est choisie pour que les _{D}ords coopèrent avec les ailes des gorges extremes 37 et 39 qui en assurent ainsi l'immobilisation angulaire. Le coulisseau déclencheur 33 comporte à l'opposé de son ouverture axiale un logement cylindrique 33a dans lequel est logé un ressort 33b maintenu comprimé entre un arrêt 33c et une tête 33d. Le coulisseau 33 comporte également à partir de sa périphérie extérieure, un oeil 45 s'étendant axialement en étant situé dans l'un des secteurs compris entre le bossage du logement cylindrique 33a et l'ouverture axiale. Comme pour le coulisseau 24, il est prévu de munir la périphérie interne ouverte du coulisseau déclencheur 33 de bagues ou coussinets 46.

La mise en place, le maintien ou l'enroulement éventuel de la voile autour de l'élément tubulaire 15 formant mandrin tournant sont rélisés de la manière suivante.

Le point d'amure de la voile, dans le cas présent du foc, est nécessairement appliqué sur un oeil 14a de la poulie d'enroulement 14, son point de drisse étant frappé (assujetti) sur l'oeil 25 du coulisseau porteur 24 guidé sur le tube 15.

Pour hisser le foc, on utilise une drisse 29 passant autour d'une poulie 30 placée en tête de mat et aboutissant à un treuil ou winch d'enroulement 31 (fig. 3). La liaison entre le coulisseau 24 et la drisse 29 est établie par l'intermédiaire d'un crochet 28 prévu en bout de cette dernière et se présentant, comme illustré par la fig. 16, sous une forme ouverte, fermée par un portillon 47, par exemple à base d'élastomère, suffisamment raide pour que ledit crochet ne puisse pas se décrocher sous l'influence de son poids mais puisse être dégagé par une traction exercée sur un cordon de rappel 48 frappé en pied du mât. En agissant sur le treuil 31, on hisse le coulisseau 24 le long de l'élément tubulaire 15 et ainsi on élève le foc. En fin d'opération, le mentonnet 27 du coulisseau 24 vient s'enclencher, au sommet de l'élément tubulaire 15, sous le verrou escamotable 22, et plus particulièrement sous le crochet 23 maintenu normalement en position fermée par exemple par un ressort 70. L'enclenchement (fig. 17) étant opéré, la tension de la drisse 29 peut être relâchée puisque grâce au crochet 23 la tension d'étarquage du guindant est alors supportée par l'élément tubulaire 15 (fig. 4). Une traction sur le cordon 48 de rappel dégage le crochet ouvert 28 du coulisseau et permet de ramener la drisse au pied du mât. Complètement séparée de l'élément tubulaire supportant la voile, la drisse 29 se trouve donc disponible pour un autre usage.

Pour ramener le foc, la drisse 29 est cette fois frappée par son crochet 28 sur l'oeil 45 du coulisseau déclencheur 33 stocké à la base de l'élément tubulaire 15.

Par l'intermédiaire de la drisse 29, on hisse le coulisseau déclencheur 33 le long de l'élément tubulaire 15 jusqu'à ce qu'il vienne au contact du coulisseau porteur 24 (fig. 17). Dans cette position la tête 33d heurte la queue 26c qui repousse la tête dans le logement 33a en ayant pour résultat de comprimer le ressort 33b. Lorsque le contact est établi entre les bords en regard des coulisseaux superposés, un effort supplémentaire sur la drisse soulage le coulisseau 24 et libère donc la tête du crochet 23 de la tension du guindant, ce qui permet à la gâchette 26, poussée vers le haut par l'action du ressort 33b sur la tige 26 b, de pénétrer sous le crochet 23, de le faire pivoter, puis de libérer le mentonnet 27 du coulisseau 24, qui amorce aussitôt sa descente, dès que l'on relâche complètement la drisse 29.

Ainsi que cela est montré plus en détail aux fig. 18 et 19, l'ouverture du crochet 23 s'opère en fait très rapidement, dès que la composante FR₂ de la force de compression F du ressort 33b devient égale à la somme Fr+Ff des forces de compression dues au ressort 70 du crochet 23 (Fr) et de frottement (Ff). Comme la force de frottement en mouvement est très inférieure à Ff, l'ouverture amorcée s'accélère jusqu'à libération complète à un instant où la traction de la drisse est encore inférieure à la traction du guindant supportée jusqu'ici par le crochet 23.

Il s'ensuit qu'à l'instant même où le crochet 23 s'échappe du mentonnet 27, la drisse 29 se trouve sollicitée vers le bas par une force accrue due à la totalité de la tension du guindant. Elle s'allonge donc en amorçant la descente du coulisseau 24, condition idéale d'un déclenchement franc et irréversible.

Par ailleurs, le dispositif selon l'invention peut être facilement adapté pour obtenir une bonne planéité de la voile lorsqu'elle est partiellement enroulée autour de l'élément tubulaire 15 et ce, malgré les surépaisseurs qu'elle peut présenter notamment à ses extrémités.

En effet, il est d'usage de renforcer les points d'amure et de drisse au moyen de plusieurs couches de toile superposées 71 - 72 (fig. 20). Le nombre de ces couches atteint souvent cinq à sept. Si l'on admet que l'épaisseur du tissu est d'environ 0,5 millimètre, cela signifie que la zone renforcée peut avoir une épaisseur de 3 millimètres.

Si on utilise un élément tubulaire 15 dont le périmètre est de p = 140 mm, le deuxième tour enroulé sur le premier aura un diamètre augmenté de 2 x 3 mm et un périmètre de 140 mm ₊ (π x 6) s 140 + 18 mm et ainsi de suite.

Si l'on admet que la zone renforcée est complètement enroulée sur 5 tours, tel que cela est représenté à la fig. 20, la longueur enroulée après ces cinq tours sur la zone des renforts sera de:

Par contre, hors de la zone des renforts, la longueur de tissu enroulée par ces cinq tours sera respectivement:

La zone centrale de la voile en dehors des renforts accusera donc un retard d'enroulement de 880 - 730 = 150 mm. Ce retard est générateur de plis et d'un creusement excessif de la voile.

Le remède à ce défaut consiste à augmenter par un artifice le périmètre d'enroulement dans la zone BC comprise entre les renforts (fig. 20, 21).

Dans l'exemple précédent, une augmentation uniforme de 30 mm du périmètre du mandrin 15 dans la zone BC compensait exactement le retard dû aux renforts d'extémité des zones AB et CD.

Outre que la rélisation d'un élément tubulaire enrouleur à sections progressives pose des problèmes techniques, elle n'est pas à conseiller, car la forme du mandrin 15 devrait être adaptée à chaque voile particulière, aussi bien en ce qui concerne la longueur BC qu'en ce qui concerne la surépaisseur de cette zone renforcée.

L'élément tubulaire conforme à l'invention apporte au contraire une solution universelle à ce problème. Il consiste à créer un tube mandrin enrouleur à profil constant en formant l'augmentation du périmètre souhaitée par application le long d'une génératrice du mandrin 15, d'un élément rapporté, tel qu'un jonc 80, en matière plastique ou similaire. Pour cela, on peut utiliser un élément tel que représenté aux fig. 22 à 24, constitué par un jonc 80 en alliage léger ou matière plastique comportant un tenon 81 pouvant être inséré dans la gorge centrale 38 de l'élément tubulaire 15. La solidarisation du jonc 80 avec l'élément tubulaire 15 peut être réalisée par collage, rivetage ou tout autre moyen équivalent. En utilisant des joncs 80 dont la hauteur H est échelonnée, il est donc possible, si la forme des renforts ou le creux initial de la voile l'exige, d'adapter la surépaisseur créée par les joncs à toutes les structures de voile possibles (cf fig. 21

Evidemment, lorsque l'élément tubulaire est constitué d'un assemblage d'éléments de courte longueur, le jonc 80 peut être coupé en éléments de longueur similaire pour être pré-assemblés- sur les portions d'éléments tubulaires destinées à être emmanchées les unes dans les aut res.

### Possibilités d'application

L'objet de l'invention est tout particulièrement destiné aux voiliers de plaisance et/ou de compétition, car il permet d'établir simultanément des doubles trinquettes fonctionnant de façon analogue à un Spinnaker et pouvant au besoin être réglées en surface par rotation de l'élément tubulaire 15.

## Revendications

1. Dispositif pour la mise en place, le maintien et l'enroulement d'une voile de bateau du type selon lequel la voile est assujettie à un mandrin tubulaire (15) constitué par des segments tubulaires (15a, 15b) bout à bout et susceptible de tourner sur un étai (16) fixe, ledit mandrin portant un coulisseau (24) d'attache de voile (10) capable d'être immobilisé en tête du mandrin par un verrou, caractérisé par le fait que le mandrin (15):
- est constitué par des segments tubulaires bout à bout (15a-15b) qui sont emboîtés entre eux par manchon interne (34) et qui définissent trois gorges extérieures (37 à 39) comprises dans un angle au centre inférieur à 120⁰,
- supporte en tête un verrou mobile escamotable (22) à position normalement fermée,
- porte et guide un coulisseau (24) associé à:
des moyens (25) de liaison avec la voile et de liaison temporaire avec une drisse (29) de mât,
des moyens statiques (27) d'enclenchement avec le verrou (22),
des moyens (33-26) d'ouverture du verrou escamotable.

2. Dispositif selon la revendication 1, caractérisé en ce que le mandrin (15) est constitué par une pluralité de segments élémentaires tubulaires (15a-15b), enfilés successivement sur l'étai (16), reliés bout à bout par des manchons internes (34) fendus longitudinalement pour coopérer avec des nervures axiales internes (35) des segments et centrés sur l'étai par des coussinets internes (40) constitués en deux parties indépendantes (40a-40b) s'emboîtant à l'intérieur des segments.

3. Dispositif selon la revendication 1 ou 2, caractérisé en ce que le mandrin (15) est constitué à partir de segments élémentaires qui sont reliés bout à bout par des manchons internes (34) et par des tiges de jonction occupant la gorge centrale (38) définie par le mandrin.

4. Dispositif selon la revendication 1, caractérisé en ce que le mandrin (15) porte en tête un verrou mobile (22) escamotable constitué par un crochet (23) soumis à l'action permanente d'un ressort (70) le ramenant en position fermée contre le mandrin.

5. Dispositif selon la revendication 1, caractérisé en ce que le mandrin (15) délimite trois gorges (37-38-39) incluses dans un angle au centre inférieur à 120°, s'étendant parallèlement entre elles, les gorges extérieures étant réservées au passage de ralingues de voiles et la gorge centrale (38) au montage d'un jonc (80) de compensation des surépaisseurs lors de l'enroulement de la voile.

6. Dispositif selon la revendication 1, caractérisé en ce que le mandrin (15) porte et guide par ses gorges un coulisseau (24) possédant un oeil allongé (25) pour la liaison avec la voile et la liaison temporaire avec le crochet ouvert (28) d'une drisse (29) de mât associée à un cordon de rappel (48).

7. Dispositif selon la revendication 1 ou 6, caractérisé en ce que le mandrin (15) porte et guide un coulisseau (24) possédant une gâche (27) saillante de coopération avec le verrou mobile (22) monté en tête de mandrin.

8. Dispositif selon l'une des revendications 1, 6 ou 7, caractérisé en ce que le mandrin (15) porte et guide un coulisseau (24) associé à des moyens d'ouverture du verrou (22) comportant
- une gâchette (26) mobile axialement sur le coulisseau (24) et orientée en direction du verrou (22),
- un coulisseau déclencheur (33) monté et guidé sur le mandrin (15) en-dessous du coulisseau (24) duquel il est indépendant et comprenant un corps ouvert dégageant en permanence les gorges et portant une tête 33d à rappel élastique destinée à agir sur la gâchette (26) pour la solliciter en direction du verrou (22) et provoquer, par son intermédiaire, l'ouverture de celui-ci dès que le coulisseau déclencheur (33) a été appuyé sous le coulisseau (24) pour libérer l'inter-engagement entre la gâche (26) dudit coulisseau et le verrou (22).

9. Dispositif selon la revendication 8, caractérisé en ce que le mandrin (15) porte un coulisseau déclencheur (33) muni d'un oeil (45) pour la liaison avec le crochet ouvert (23) de la drisse (29) de mât associée au cordon de rappel.

10. Dispositif selon la revendication 1, caractérisé en ce que le mandrin (15) est associé, à sa base, à une butée d'appui (17) sur l'étai fixe (16) et à une poulie (14) d'entraînement à gorge en V constituée par deux flasques crantes (20, 21) et entraînés par un cordage (42) en boucle sans fin maintenu en tension par une poulie de renvoi (43) associée à un tendeur élastique (44) solidaire du pont du bateau.

## Patentansprüche

1. Vorrichtung zum Setzen, Halten und Aufwickeln eines Bootsegels der Bauart, bei der das Segel an einem rohrförmigen Dorn befestigt ist, der aus endseitig aneinanderstoßenden Rohrabschnitten (15a, 15b) besteht, sich auf einem feststehenden Stag (16) drehen kann und einen Segelbefestigungsschieber (24) trägt, der durch einen Riegel am Kopf des Dorns befestigt werden kann, dadurch gekennzeichnet, daß der Dorn (15):
- aus endseitig aneinanderstoßenden Abschnitten (15a, 15b) besteht, die mittels einer innenliegenden Hülse (34) ineinander gesteckt sind und drei in einem Zentriwinkel von weniger als 120° gelegenen äußeren Nuten (37 bis 39) aufweisen,
- am Kopf einen in einen normalerweise geschlossene Stellung einziehbaren Riegel (22) trägt, und
- einen Schieber (24) trägt und führt, der verbunden ist mit
- einer Einrichtung (25) zur Verbindung mit dem Segel und zur kurzzeitigen Verbindung mit einem Masttau (29),
- einer statischen Einrichtung (27) zum Verrasten mit dem Riegel (22) und
- einer Einrichtung (33, 26) zum Öffnen des einziehbaren Riegels.

2. Vorrichtung nach Anspruch 1, dadurch gekennzeichnet, daß der Dorn (15) aus mehreren Rohrabschnitten (15a, 15b) besteht, die aufeinanderfolgend auf den Stag (16) gefädelt sind, endseitig aneinanderstoßend angeordnet sind durch in Längsrichtung innen geschlitzte Hülsen (34), die mit axialen inneren Rippen (35) der Abschnitte zusammenarbeiten, und auf dem Stag durch innere Lagerbuchsen (40) zentriert sind, die aus zwei voneinander unabhängigen Teilen (40a, 40b) bestehen, die innerhalb der Abschnitte zusammenpassen.

3. Vorrichtung nach Anspruch 1 oder 2, dadurch gekennzeichnet, daß der Dorn (15) aus Einzelabschnitten besteht, die endseitig aneinanderstoßend verbunden sind durch innere Hülsen (34) und durch Verbindungsstangen, die die durch den Dorn gebildete mittlere Nut aufnimmt.

4. Vorrichtung nach Anspruch 1, dadurch gekennzeichnet, daß der Dorn (15) am Kopf einen beweglichen einziehbaren Riegel (22) trägt, der durch einen Haken (23) gebildet ist, der der ständigen Wirkung einer Feder (70) ausgesetzt ist, die ihn gegen den Dorn in die geschlossene Stellung zurückführt.

5. Vorrichtung nach Anspruch 1, dadurch gekennzeichnet, daß der Dorn (15) in einem Zentriwinkel von weniger als 120° eingeschlossene parallele Nuten (37,38,39) bildet, wobei die äußeren Nuten für den Durchtritt von Kegelrandleinen dienen, während die mittlere Nut (38) für den Einbau einer Leiste (80) zum Ausgleich von Überdicken beim Aufrollen des Segels dient.

6. Vorrichtung nach Anspruch 1, dadurch gekennzeichnet, daß der Dorn (15) durch seinen Nuten einen Schieber (24) trägt und führt, der eine langgestreckte Ose (25) aufweist zur Verbindung mit dem Segel und zur kurzzeitigen Verbindung mit dem offenen Haken eines mit einer Rückholschnur (48) verbundenen Masttaus (29).

7. Vorrichtung nach Anspruch 1 oder 6, dadurch gekennzeichnet, daß der Dorn (15) einen Schieber (24) trägt und führt, der einen überstehenden Schließhaken (27) aufweist, der mit dem am Kopf des Dorns befestigten beweglichen Riegel (22) zusammenarbeitet.

8. Vorrichtung nach einem der Ansprüche 1, 6 oder 7, dadurch gekennzeichnet, daß der Dorn (15) einen Schieber (24) trägt und führt, der mit einer Öffnungsvorrichtung für den Riegel (22) verbunden ist einschließlich
- einer Zuhaltung (26), die mit dem Schieber (24) axial beweglich und in Richtung des Riegels (22) ausgerichtet ist, und
- eines Auslöseschiebers (33), der am Dorn (15) unter dem Schieber (24) befestigt und geführt ist, von dem er unabhängig ist, und der einen offenen Körper hat, der die Nuten ständig freigibt und einen Kopf (33d) mit elastischer Rückstellung trägt, der auf die Zuhaltung (26) wirkt, um sie in Richtung des Hebels (22) zu beaufschlagen und durch seine Einwirkung dessen Öffnen zu bewirken, sobald der Auslöseschieber (33) unter den Schieber (24) gedrückt wird zum Freigeben des gegenseitigen Eingriffs zwischen der Zuhaltung des Schiebers und dem Riegel (22).

9. Vorrichtung nach Anspruch 8, dadurch gekennzeichnet, daß der Dorn (15) einen Auslöseschieber (33) aufweist, der mit einer Öse (45) versehen ist zur Verbindung mit dem offenen Haken (23) des mit der Rückholschnur verbundenen Masttaus (29).

10. Vorrichtung nach Anspruch 1, dadurch gekennzeichnet, daß der Dorn (15) an seiner Basis versehen ist mit einem Anschlag (17) zur Anlage am feststehenden Stag (16) und mit einer mit einer V-förmigen Nut versehenen Antriebsrolle (14), die aus zwei gerippten Flanschen (20, 21) besteht, die durch einen schleifenförmigen endlosen Seilzug (24) angetrieben werden, der durch eine Umlenkrolle (43) unter Spannung gehalten wird, die mit einer mit der Bootsbrücke fest verbundenen elastischen Spanneinrichtung (44) verbunden ist.

## Claims

1. Device for the positioning, holding in position and winding of a boat sail of the type according to which the sail is fixed to a tubular mandrel (15) constituted by tubular segments (15a, 15b) fitted end-to-end and adapted to pivot on a fixed stay (16), the said mandrel carrying a sliding block (24) to which the sail (10) is fastened, and which is capable of being locked in position at the head of the mandrel, characterized by the fact that the mandrel (15):
- is constituted by end-on tubular segments (15a-15b) fitting one into the other by way of internal sleeves (34) and defining three external grooves (37 to 39) contained inside a central angle of less than 120°,
- supports at ist top port a retractable mobile lock means (22) normally in closed position,
- carries and guides a sliding bock (24) associated to:
means (25) of connection with the sail and of temporary connection with a halyard (29) of the mast,
static means (27) interlocking with the lock means (22),
means (33-26) for opening retractable lock.

2. Device according to claim 1, characterized in that the mandrel (15) is constituted by a plurality of tubular elementary segments (15a-15b), threaded in succession on the stay (16), joined together end-to-end by internal sleeves (34) split longitudinally to cooperate with internal axial ribs (35) provided on the segments and centered on the stay by internal bearings (40) constituted in two separate parts (40a-40b) which fit into the segments.

3. Device according to claim 1 or 2, characterized in that the mandrel (15) is constituted from elementary segments joined end to end by way of internal sleeves (34) and by way of connecting rods which fit into the central groove (38) defined by the mandrel.

4. Device according to claim 1, characterized in that the mandrel (15) is provided at its head portion with a retractable mobile lock means (22) constituted by a hook (23) subjected to the permanent action of a spring (70) which returns it to the closed position against the mandrel.

5. Device according to claim 1, characterized in that the mandrel (15) defines three grooves (373839) which are contained in a central angle of less than 120°, and are parallel together, the external grooves being reserved for passing the awning ropes through and the central groove (38) for the fitting in of a compensation ring (80) to compensate for extra thicknesses when winding the sail.

6. Device according to claim 1, characterized in that the mandrel (15) carries and guides through its grooves a sliding block (24) provided with an elongated hole (25) for the connection with the sail and the temporary connection with the open hook (28) of a halyard (29) of a mast, which halyard is associated to a pullback cord (48).

7. Device according to claim 1 or 6, characterized in that the mandrel (15) carries and guides a sliding block (24) provided with a projecting clasp (27) which cooperates with the mobile lock means (22) mounted at the head portion of the mandrel.

8. Device according to one of claims 1, 6 or 7, characterized in that the mandrel (15) carries and guides a sliding block (24) associated to means for opening the lock (22) comprising
- a spring catch (26) movable axially on the sliding block and directed to face the lock means (22),
- a release block (33) mounted and guided on the mandrel (15) underneath the block (24) of which it is independent and comprising an open body which permenently releases the grooves and supports a head 33d provided with elastic return means which is designed to act on the spring catch (26) to urge it in the direction of the lock (22) and through it cause the opening of said lock as soon as release block (33) is pressed under the sliding block (24) to release the interlocking between the spring catch (26) of the said sliding block and lock (22).

9. Device according to claim 1, characterized in that the mandrel (15) carries a release block (33) provided with an opening (45) to connect the mast halyard (29) associated to the pulling-back cord with the open hook (23).

10. Device according to claim 1, characterized in that the mandrel (15) is associated, at ist base, to a supporting abutment (17) on the fixed stay (16) and to a drive pulley (14) with a V-shaped groove, constituted by two notched side-plates (20-21) driven by a cord (42) forming an endless loop kept stretched by a return-pulley (43) associated to an elastic stretching means (44) integral with the deck of the boat.
